# EUROPÄISCHE PATENTSCHRIFT

(11) **EP 0 877 973 B1**
(45) Veröffentlichungstag und Bekanntmachung des Hinweises auf die Patenterteilung: **18.07.2001**
(21) Anmeldenummer: 96934383.9
(22) Anmeldetag: 27.08.1996
(51) Int. Cl.: G03G 15/20

(54) **TRENNMITTELAUFTRAGSVORRICHTUNG ZUM AUFTRAGEN VON TRENNMITTEL AUF DIE OBERFLÄCHE EINER FIXIERWALZE EINES ELEKTROGRAFISCHEN DRUCK- ODER KOPIERGERÄTES**
DEVICE FOR APPLYING RELEASE AGENT TO THE SURFACE OF A FIXING ROLLER OF AN ELECTROGRAPHIC PRINTER OR COPIER
DISPOSITIF POUR L'APPLICATION D'UN AGENT SEPARATEUR SUR LA SURFACE D'UN ROULEAU DE FIXAGE D'UNE MACHINE D'IMPRESSION OU DE COPIAGE ELECTROGRAPHIQUE

(30) Priorität: 26.01.1996 DE 19602774
(43) Veröffentlichungstag der Anmeldung: 18.11.1998
(73) Patentinhaber: Océ Printing Systems GmbH, 85586 Poing (DE)
(72) Erfinder: HOFFMANN, Joachim, D-81735 München (DE); HUNTLEY, Stephen Nicholas, Southampton, Hants S052 9HL (GB)
(74) Vertreter: Schaumburg, Karl-Heinz
(86) Internationale Anmeldenummer: DE9601588
(87) Internationale Veröffentlichungsnummer: WO9727518

(56) Entgegenhaltungen:
- DE-A- 3 225 836
- PATENT ABSTRACTS OF JAPAN vol. 013, no. 093 (P-838), 6.März 1989 & JP 63 276079 A (CANON INC), 14.November 1988,
- PATENT ABSTRACTS OF JAPAN vol. 010, no. 206 (P-478), 18.Juli 1986 & JP 61 046965 A (HITACHI KOKI CO LTD), 7.März 1986,
- PATENT ABSTRACTS OF JAPAN vol. 013, no. 527 (P-965), 24.November 1989 & JP 01 214884 A (MINOLTA CAMERA CO LTD), 29.August 1989,
- PATENT ABSTRACTS OF JAPAN vol. 017, no. 279 (M-1419), 28.Mai 1993 & JP 05 008900 A (CANON INC;OTHERS: 01), 19.Januar 1993,

## Beschreibung

### Beschreibung

Die Erfindung betrifft eine Trennmittelauftragsvorrichtung. Die Trennmittelauftragsvorrichtung trägt auf die Oberfläche einer Fixierwalze eines nach dem Umdruckprinzip arbeitenden elektrografischen Druck- oder Kopiergerätes Trennflüssigkeit auf.

Bei elektrografischen Druck- oder Kopiergeräten werden Ladungsbilder auf einem Zwischenträger, z.B. einer Fotoleitertrommel erzeugt, die dann auf Grund elektrostatischer oder magnetischer Kräfte mit einem Entwicklergemisch einer Entwicklerstation eingefärbt werden. Die eingefärbten Ladungsbilder werden in einer Umdruckstation auf einen Aufzeichnungsträger in Form von Einzelblättern oder Endlospapier umgedruckt und anschließend thermisch fixiert. Zur thermischen Fixierung ist aus US-A-33 24 791 bekannt, eine Fixierstation mit zwei Walzen zu verwenden, zwischen denen der Träger des Tonerbildes hindurchbewegt wird. Die eine dem Tonerbild zugewandte Fixierwalze wird erhitzt, die andere drückt den Träger mit dem Tonerbild gegen die Fixierwalze. Durch Wärme und Druck wird dann der Toner eingeschmolzen.

Um zu verhindern, daß Toner an der Oberfläche der Fixierwalze hängenbleibt, wird deren Oberfläche mit Trennflüssigkeit, z.B. Silikonöl benetzt. Zum Aufbringen dieser Trennflüssigkeit auf die Fixierwalze ist aus DE-C-39 42 147 eine Trennmittelauftragsvorrichtung bekannt, bei der ein aus Filz bestehendes Antragselement von einem sich längs der Fixierwalze erstreckenden Andruckkörper gegen die Fixierwalze gedrückt wird. Auf der von der Fixierwalze abgewandten Seite des Antragselements ist ein Dosierrohr vorgesehen, das in seiner Längserstreckung Austrittsöffnungen enthält. In das Dosierrohr gepumptes Trennmittel tritt aus den Öffnungen aus und gelangt so auf das Antragselement.

Das Antragselement nimmt das Trennmittel auf und übergibt es zur Oberfläche der Fixierwalze. Die Aufnahmefähigkeit wird durch das Material, durch die Materialdicke und den Materialverschmutzungsgrad bestimmt. Es werden als Antragselemente dicke Vliese verwendet. Diese können eine bestimmte Menge Schmutz aufnehmen. Mit zunehmender Verunreinigung wird das Vlies jedoch immer weniger Trennmittel zur Fixierwalze durchlassen, so daß es im Extremfall die Zufuhr von Trennmittel zur Fixierwalze verhindert. Aus diesem Grund wird das Vlies kontinuierlich oder in zeitlichen Abständen erneuert. Dazu ist bei DE 38 42 147 eine Vorratsrolle vorgesehen, auf der das Vlies aufgewickelt ist. Eine Aufnahmerolle wickelt verschmutztes Vlies wieder auf.

Die Transportgeschwindigkeit des Vlieses ist durch die konstante Rotationsgeschwindigkeit der Aufnahmerolle bestimmt. Die Transportgeschwindigkeit des Vlieses erhöht sich deshalb mit zunehmendem Durchmesser der Aufnahmerolle. Die Reinigungswirkung des Vlieses erhöht sich mit der Transportgeschwindigkeit des Vlieses. Die Transportgeschwindigkeit des Vlieses ist deshalb so ausgelegt, daß die geringere Geschwindigkeit am Anfang des Vlieses gerade noch ausreichend ist, um eine ausreichende Reinigungswirkung zu erzielen. Obwohl die Länge des Vlieses aufgrund seiner Dicke und den damit verbundenen räumlichen Einschränkungen relativ gering ist, kommt es gegen Ende des Vliesvorrates zu einer so hohen Transportgeschwindigkeit des Vlieses, die zum Erzielen einer befriedenden Reinigungswirkung zu hoch ist. Dies bedingt einen häufigen Ersatz des Vlieses und damit kurze Wartungsintervalle.

Der vorliegenden Erfindung liegt deshalb die Aufgabe zugrunde, eine Trennmittelauftragsvorrichtung zum Auftragen von Trennmittel auf die Oberfläche einer Fixierwalze eines elektrografischen Druck- oder Kopiergerätes so auszugestalten, daß bei konstanter und zuverlässiger Reinigungswirkung eine Verlängerung der Wartungsintervalle erreicht wird.

Diese Aufgabe wird durch die im Patentanspruch 1 angegebenen Merkmale gelöst. Ausgestaltungen und Weiterbildungen der Erfindung sind in Unteransprüchen angegeben.

Das Antragselement ist auf einer Vorratsrolle aufgewickelt. An die Vorratsrolle ist ein Sensor gekoppelt, der die Rotationsgeschwindigkeit beispielsweise in Form von Impulsen erfaßt. Diese Impulse gibt er an eine Steuereinheit aus, die ihrerseits die Geschwindigkeit eines Motors, der die Aufnahmerolle antreibt, steuert. Der Steuereinheit sind somit die Rotationsgeschwindigkeiten beider Rollen bekannt. Darüber hinaus ist die Gesamtlänge des Antragselements bekannt. Aus diesen Größen errechnet die Steuereinheit die tatsächliche Geschwindigkeit des Antragselements und vergleicht diese mit einer Soll-Geschwindigkeit. Die Steuereinheit verlangsamt oder beschleunigt die Motor-Drehzahl entsprechend des Vergleichsergebnisses, so daß im Ergebnis eine konstante Transportgeschwindigkeit des Antragselements, die der Soll-Geschwindigkeit entspricht, erreicht wird.

Gemäß einer Weiterbildung und Ausgestaltung der Erfindung ermittelt die Steuereinheit auch das Ende des Antragselements. Bei bisherigen Lösungen war das Ende des Antragselements so ausgestaltet, daß es einen Abschalter betätigte, sobald es von der Vorratsrolle abgezogen wurde. Dabei kam es zu Ausfällen des zu betätigenden Schalters, so daß das Ende des Antragselements mit der Oberfläche der Fixierwalze in Kontakt kam. Diese konnte bei entsprechender Ausgestaltung des Endes, beispielsweise war dort eine Leiste angebracht, zur Zerstörung der Fixierwalze führen. Durch die erfindungsgemäße Lösung erkennt die Steuereinheit das Ende Antragselements aufgrund des Stillstandes oder der Verlangsamung der Vorratsrolle und schaltet daraufhin den Motor ab. Zusätzlich kann eine entsprechende Meldung an die Zentralsteuerung des elektrografischen Druck- oder Kopiergerätes ausgegeben werden.

Gemäß einer weiteren Weiterbildung und Ausgestaltung der Erfindung dient als Antragselement ein Vlies mit einer Dicke zwischen 0,2 bis 0,3 mm. Dieses Vlies ist wesentlich dünner als herkömmliche Vliese. Vorzugsweise wird als Vliesmaterial Polyamid, Polyimid und Teflon oder Kombinationen daraus verwendet. Mittels des dünnen Vlieses kann eine größere Länge des Vlieses auf kleinem Raum aufgewickelt werden. Bei unveränderten Wartungsintervallen ist durch die erhöhte Vlieslänge eine erhöhte Vliesgeschwindigkeit realisierbar. Dadurch ist eine höhere Qualität der Reinigung der Fixierwalze gewährleistet, weil eine Verstopfung des Vlieses durch Schmutz verhindert werden kann. Das dünne Vlies ermöglicht eine schnelle und direkte Fixierwalzenbeölung. Ein besonderer Vorteil zeigt sich in der verbesserten Kapillarwirkung und Saugfähigkeit. Die Übertragung des Trennmittels zum Vlies mit Hilfe des Dochtes gewährleistet eine optimale Benetzung des Vlieses unabhängig von thermischen und geometrischen Toleranzen.

Im folgenden wird ein Beispiel der Erfindung anhand der Zeichnung näher erläutert. Dabei zeigen
- Figur 1: eine schematische Schnittdarstellung einer Trennmittelauftragsvorrichtung mit Fixierwalze und
- Figur 3: eine schematische Darstellung eines Antragselements mit Vorratsrolle und Transportmitteln, und
- Figur 2: eine Prinzipdarstellung einer Sensoreinheit zur Erfassung der Drehung der Vorratsrolle.

In einem hier nicht im einzelnen dargestellten elektrografischen Druck- oder Kopiergerät ist in einer Thermofixierstation eine in Figur 1 dargestellte Trennmittelauftragsvorrichtung zum Auftragen von Trennmittel L auf die Oberfläche einer Fixierwalze F zugeordnet. Die Prinzipdarstellung zeigt die Fixierwalze F, die im Uhrzeigersinn umläuft. Nicht dargestellt sind die Andruckwalze der Fixierstation und der zwischen beiden Walzen geführte Aufzeichnungsträger. Dargestellt ist aber die Vorrichtung zum Auftragen von Trennmittel auf die Oberfläche der Fixierwalze F. Als Antragselement V dient ein Vlies, das eine Dicke von 0,2 bis 0,3 mm aufweist. Es besteht aus Polyamid, Polyimid oder Teflon. Das Antragselement V trägt Silikonöl oder ein anderes, geeignetes wärmebeständiges Trennmittel in flüssiger Form vorzugsweise auf die gesamte Oberfläche der Fixierwalze F auf. Um dies zu gewährleisten, erstreckt sich das Antragselement V mit seiner gesamten Breite über die gesamte axiale Länge der Fixierwalze F. Das Antragselement V ist darüber hinaus in einem vorbestimmten Umfangsbereich an die Fixierwalze F angelegt.

Im Betriebszustand steht das Antragselement V andauernd mit der Oberfläche der Fixierwalze F in Kontakt. Dabei nimmt das Antragselement V Schmutzteilchen, wie z.B. Tonerpartikel oder von dem Aufzeichnungsträger mitgeführten Staub auf. Um eine einwandfreie Funktion zu gewährleisten, wird, wie unten im Zusammenhang mit Figur 3 näher erläutert, vorzugsweise der an der Fixierwalze F anliegende Bereich des Antragselements V entweder kontinuierlich langsam, gegebenenfalls aber auch in zeitlichen Abständen abschnittsweise erneuert. Dazu ist eine Vorratsrolle VV, von der das Antragselement V abgezogen wird, sowie eine Aufnahmerolle AV vorgesehen, die das verbrauchte Antragselement V aufnimmt. Die Aufnahmerolle AV wird z.B. durch einen Motor MO angetrieben. Die vom Motor MO hervorgerufene Transportrichtung des Antragselements V läuft der Bewegung der Fixierwalze F entgegen, so daß das verbrauchte Antragselement V alle durch Abstreifen von der Oberfläche der Fixierwalze F aufgenommene Verunreinigungen mitführt und immer eine ausreichende Fläche relativ frischen Antragselements V zur Verfügung steht.

Der Umfangsbereich, an dem das Antragselement V mit der Oberfläche der Fixierwalze F steht, wird durch den Abstand zweier sich parallel zueinander in axialer Richtung der Fixierwalze F erstreckender Führungselemente OB, UB definiert. Diese Führungselemente UB, OB sind vertikal übereinander angeordnet, so daß von einem oberen Führungselement OB und einem unteren Führungselement UB gesprochen werden kann. Die beiden Führungselemente OB, UB werden durch Federn S1, S2, die im Bereich der Stirnseiten der Führungselemente UB, OB angeordnet sind, zur Oberfläche der Fixierwalze F gedrückt.

Zusätzlich zu ihrer Führungsfunktion für das Antragselement V erfüllen die Führungselemente UB, OB eine weitere Aufgabe. Sie halten einen Docht D, dem von einem Trennmitteldosiervohr R Trennmittel L zugeführt wird. Der Docht D steht in Berührungskontakt mit dem Antragselement V, wodurch Trennmittel L vom Antragselement aufnehmbar ist. Dieses kann dann das Trennmittel L an die Fixierwalze F abgeben.

Gemäß Figur 3 wird das Antragselement V von einer Vorratsrolle VV im Uhrzeigersinn abgerollt, an der Fixierwalze F entlang geführt und von einer Aufnahme AV aufgewickelt. Die Aufnahmerolle AV wird von einem Motor MO entgegen dem Uhrzeigersinn angetrieben. Die Drehgeschwindigkeit der Vorratsrolle VV wird von einem Sensor H erfaßt. Die Drehzahl des Motors MO wird von einer Steuereinrichtung CON bestimmt. Diese Steuereinrichtung CON ist mit dem Sensor H gekoppelt und wertet die von dem Sensor gelieferten Informationen aus.

Beim Einsetzen einer neuen Vorratsrolle VV weist diese einen großen Außendurchmesser auf. Der Durchmesser der Aufnahmerolle AV ist entsprechend gering, da sich beispielsweise nur eine Lage des Antragselements V auf dem Aufnahmerohr AVR der Aufnahmerolle AV befindet. Eine konstante Motordrehzahl würde eine konstante Drehgeschwindigkeit des Aufnahmerohres AVR zur Folge haben. Mit zunehmendem Durchmesser der Aufnahmerolle AV käme es dann zu einer Steigerung der Transportgeschwindigkeit des Antragselements. In dem Maße, in dem der Durchmesser der Aufnahmerolle AV zunimmt, verringert sich der Durchmesser der Vorratsrolle VV. Deren Drehgeschwindigkeit steigt demnach beim Abwickeln des Antragselements V, wenn man eine konstante Geschwindigkeit des Antragselements V voraussetzt.

Der Steuereinheit CON ist aufgrund der vom Sensor H vorliegenden Information die Rotationsgeschwindigkeit der Vorratsrolle VV bekannt. Die Rotationsgeschwindigkeit der Aufnahmerolle AV bestimmt die Steuereinheit CON selbst, weshalb auch diese Rotationsgeschwindigkeit bekannt ist. Die Steuereinheit vergleicht die Motordrehzahl mit der Drehzahl der Vorratsrolle VV und ermittelt daraus inwieweit das Antragselement V schon abgewickelt ist. Daraus errechnet sie den Durchmesser der Vorratsrolle VV. Aus dem Durchmesser der Vorratsrolle VV und deren Drehzahl ist die tatsächliche Geschwindigkeit des Antragselements V berechenbar. Diese tatsächliche Geschwindigkeit des Antragselements V wird mit einem Sollwert verglichen. Weicht der Ist-Wert vom Soll-Wert ab, paßt die Steuereinheit CON die Drehzahl des Motors MO entsprechend an. Handelt es sich beim Motor MO um einen Schrittmotor, wird entsprechend die Ein-/Ausschaltdauer dieses Schrittmotors MO verändert.

Zur Ermittlung der Drehgeschwindigkeit der Vorratsrolle VV wird ein Hallsensor H eingesetzt. Der Hallsensor H ist gemäß Figur 2 an der Stirnseite der Vorratsrolle W angeordnet. Auf einer kreisrunden Scheibe HS, die koaxial mit einem Stift HSS gekoppelt ist, sind in gleichmäßigen Abständen auf der von der Stirnseite der Vorratsrolle VV abgewandten Seite einzelne Magnete oder ein Magnetring angeordnet. Der Stift HSS dringt in die Achse VVA der Vorratsrolle VV koaxial ein und ist so mit dieser gekoppelt, daß der Stift HSS die Drehbewegung der Achse der Vorratsrolle VV auf die Scheibe HS überträgt. Den auf der Scheibe HS befindlichen Magneten HM ist ein Hallelement HL zugeordnet. Es befindet sich ortsfest in unmittelbarer Nähe zu dem sich um den Stift HSS drehenden Magneten HM.

Eine sichere Funktion des Hallsensors HL ist nur dann gewährleistet, wenn sowohl in radialer als auch in axialer Richtung sehr enge Toleranzen, beispielsweise +/- 0,2 Millimeter bezüglich des Abstandes zu den Magneten HM eingehalten werden. Diese engen Toleranzen werden dadurch eingehalten, daß der Stift HSS aus der Oberfläche der Scheibe HS eine definierte Länge herausragt. Dieser Teil des Stifftes HSS befindet sich auf der gleichen Seite wie die Magnete HM. Der Stift HSS weist in diesem Bereich eine axiale Bohrung HB auf, in die ein mit dem Hallsensor HL in Verbindung stehender Stift HLS einführbar ist. An diesem Stift HLS ist eine Aufnahmeplatte HP befestigt, die parallel zur Oberfläche der die Magnete HM tragenden Scheibe HS steht. Auf der den Magneten HM zugewandten Seite der Platte HP ist der Hallsensor HL angeordnet. Die Platte HP stützt sich auf einem ortsfesten Winkel HW ab, so daß eine Rotationsbewegung des mit der Scheibe HS gekoppelten Stiftes HSS nicht auf den mit der Platte HP gekoppelten Stift HLS übertragen wird und damit eine ortsfeste Position des Hallsensors HL in radialer Richtung erreicht wird.

Zur Sicherstellung der ortsfesten Position des Hallsensors HL in axialer Richtung wird die Platte HP durch eine Feder HF axial auf die Stirnseite des mit der Scheibe HS gekoppelten Stiftes HSS gepreßt. Die Feder HF stützt sich dabei am ortsfesten Winkel HW ab. Bei einer entsprechend genauen Fertigung der Elemente des Sensors H können die erforderlichen engen Toleranzen eingehalten werden, ohne eine zusätzliche Einstellarbeit bei der Montage des Sensors H zu bedingen.

Der Aufbau des Sensors H kann auch in umgekehrter Weise erfolgen. Auf der Platte HP kann ein Magnet HM angeordnet werden. Entsprechend müßten auf der Scheibe HS anstelle der Magneten HM eine Mehrzahl von Hallsensoren HL angeordnet werden. Als weitere Alternative kann auf der Scheibe HS ein einzelner Magnet angeordnet werden und die Platte HP so groß ausgeführt werden, daß darauf eine Mehrzahl von Hallsensoren HL ortsfest anordenbar sind. Der rotierende Magnet würde dann auf seinem Weg die Mehrzahl von Hallsensoren HL beeinflussen.

Der Sensor H erfaßt somit jegliche Bewegung der Vorratsrolle VV. Abhängig von der Rotationsgeschwindigkeit werden in bestimmten Zeitabständen elektrische Impulse zur Steuereinheit CON übermittelt. Erhält die Steuereinheit CON in den ihr bekannten Zeitintervallen keine Impulse vom Sensor H, obwohl der Motor MO die Aufnahmerolle AV antreibt, erkennt die Steuereinheit CON das Ende des Antragselements V. Die Steuereinheit CON gibt eine entsprechende Meldung an die Steuerung des Druck- oder Kopiergerätes ab, so daß eine neue Rolle mit Antragselement V in das Gerät eingesetzt werden kann.

## Patentansprüche

1. Trennmittelauftragsvorrichtung zum Auftragen von Trennmittel (L) auf die Oberfläche einer Fixierwalze (F) eines nach dem Umdruckprinzip arbeitenden Druck- oder Kopiergerätes, mit
- einem als Reinigungsband ausgebildeten Antragselement (V), das in Kontakt mit der Fixierwalze (F) bringbar ist und das das Trennmittel (L) auf die Fixierwalze (F) aufträgt,
- einer Vorratsrolle (VV), auf der das Antragselement (V) aufgewickelt ist und von der es zu einer Aufnahmerolle (AV) abwickelbar ist,
- einem Sensor (H) zur Erfassung der Rotationsgeschwindigkeit der Vorratsrolle (VV) und
- einer Steuereinheit (CON), die aus der mit dem Sensor (H) erfaßten Rotationsgeschwindigkeit und aus der Länge des Antragselementes (V) den Durchmesser der Vorratsrolle (VV) ableitet und einen die Aufnahmerolle (AV) antreibenden Motor (MO) so steuert, daß eine konstante Transportgeschwindigkeit des Antragselementes (V) gewährleistet ist und die aus den von dem Sensor (H) gelieferten Daten über die Geschwindigkeit der Vorratsrolle (W) das Ende des Antragselements (V) auf der Vorratsrolle (W) feststellt und daraufhin den Motor (MO) abschaltet.

2. Trennmittelauftragsvorrichtung nach Anspruch 1, mit einem als Antragselement (V) dienenden Vlies, das eine Dicke von 0,2 mm bis 0,3 mm aufweist.

3. Trennmittelauftragsvorrichtung nach Anspruch 2, mit einem aus Polyamid, Polyimid oder Teflon bestehenden Vlies.

4. Trennmittelauftragsvorrichtung nach einem der Ansprüche 1 bis 3, mit einer Steuereinheit (CON), die das Ende des Antragselements (V) ermittelt, indem es die vom Sensor (H) gelieferten Daten mit einem Soll-Bereich vergleicht, in dem sich die Daten befinden müssen.

5. Trennmittelauftragsvorrichtung nach einem der Ansprüche 1 bis 4, wobei der Sensor (H) enthält:
- eine koaxial mit der Achse (VVA) der Vorratsrolle (W) ge-koppelte Scheibe (HS), auf der Magnete (HM) oder Hallsensoren (HL) angeordnet sind, die der Rotationsbewegung der Vorratsrolle (VV) folgen; und
- einen ortfest bezüglich der rotierenen Magnete (HM) oder Hallsensoren (HL) in deren Einflußbereich angeordneten Hallsensor (HL) bzw. Magnet (HM), der in axialer Richtung gegen einen Abstandhalter (HSS) drückbar ist.

6. Verfahren zur Steuerung der Geschwindigkeit eines Antragselements (V) zum Auftragen von Trennmittel (L) auf die Oberfläche einer Fixierwalze (F) eines nach dem Umdruckprinzip arbeitenden Druck- oder Kopiergerätes, wobei
- das in Kontakt mit einer Fixierwalze (F) bringbare, als Reinigungsband ausgebildete Antragselement (V) auf einer Vorratsrolle (VV) aufgewickelt ist, von der es zu einer motorisch angetriebenen Aufnahmerolle (AV) abgewickelt wird,
- ein Sensor (H) die Rotationsgeschwindigkeit der Vorratsrolle (VV) erfaßt und
- eine Steuereinheit (CON) aus der mit dem Sensor (H) erfaßten Rotationsgeschwindigkeit und der Länge des Antragselements (V) den Durchmesser der Vorratsrolle (VV) ableitet, einen die Aufnahmerolle (AV) antreibenden Motor (MO) so steuert, daß eine konstante Transportgeschwindigkeit des Antragselements (V) gewährleistet ist und aus den von dem Sensor (H) gelieferten Daten über die Geschwindigkeit der Vorratsrolle (VV) das Ende des Antragselements (V) auf der Vorratsrolle (VV) feststellt und daraufhin den Motor (MO) abschaltet.

## Claims

1. Device for applying release agent (L) to the surface of a fixing roller (F) of a printer or copier operating on the transfer-printing principle, having
- an applicator element (V) designed as a cleaning belt, which can be brought into contact with the fixing roller (F) and which applies the release agent (L) to the fixing roller (F),
- a supply roll (VV), on which the applicator element (V) is wound up and from which it can be unwound to a rewind roll (AV),
- a sensor (H) for registering the rotational speed of the supply roll (W) and
- a control unit (CON) which uses the rotational speed registered by the sensor (H) and the length of the applicator element (V) to derive the diameter of the supply roll (VV) and controls a motor (MO) that drives the rewind roll (AV) in such a way that a constant transport speed of the applicator element (V) is ensured, and which uses the data supplied by the sensor (H) about the speed of the supply roll (VV) to determine the end of the applicator element (V) on the supply roll (VV) and then switches the motor (MO) off.

2. Device according to Claim 1, having a nonwoven which serves as the applicator element (V) and has a thickness of 0.2 mm to 0.3 mm.

3. Device according to Claim 2, having a nonwoven consisting of polyamide, polyimide or teflon.

4. Device according to one of Claims 1 to 3, having a control unit (CON) which determines the end of the applicator element (V) by comparing the data supplied by the sensor (H) with an intended range in which the data must lie.

5. Device according to one of Claims 1 to 4, the sensor (H) containing:
- a disc (HS) which is coupled coaxially to the shaft (WA) of the supply roll (VV) and on which there are arranged magnets (HM) or Hall sensors (HL), which follow the rotational movement of the supply roll (VV); and
- a Hall sensor (HL) or magnet (HM) which is arranged in a fixed location with respect to the rotating magnets (HM) or Hall sensors (HL), in the range of influence of the latter, and which can be pressed in the axial direction against a spacer (HSS).

6. Method of controlling the speed of an applicator element (V) for applying release agent (L) to the surface of a fixing roller (F) of a printer or copier operating on the transfer-printing principle,
- the applicator element (V), which can be brought into contact with a fixing roller (F) and is designed as a cleaning belt, being wound up on a supply roll (VV), from which it is unwound to a motor-driven rewind roll (AV),
- a sensor (H) registering the rotational speed of the supply roll (W), and
- a control unit (CON) using the rotational speed registered by the sensor (H) and the length of the applicator element (V) to derive the diameter of the supply roll (VV), controlling a motor (MO) that drives the rewind roll (AV) in such a way that a constant transport speed of the applicator element (V) is ensured, and using the data supplied by the sensor (H) about the speed of the supply roll (VV) to determine the end of the applicator element (V) on the supply roll (VV) and then switching the motor (MO) off.

## Revendications

1. Dispositif pour l'application d'un agent séparateur pour appliquer un agent séparateur (L) sur la surface d'un tambour de fixage (F) d'un appareil d'impression ou d'un copieur fonctionnant en duplication, comportant :
- un élément d'application (V) se présentant sous la forme d'une bande de nettoyage, qui peut être mis en contact avec le tambour de fixage (F) et qui applique l'agent séparateur (L) sur le tambour de fixage (F),
- une bobine émettrice (VV), sur laquelle est enroulé l'élément d'application (V) et de laquelle ce dernier est déroulé vers une bobine réceptrice (AV),
- un capteur (H) pour mesurer la vitesse de rotation de la bobine émettrice (VV), et
- une unité de commande (CON), qui détermine le diamètre de la bobine émettrice (VV) à partir de la vitesse de rotation mesurée par le capteur (H) et de la longueur de l'élément d'application (V), et qui commande un moteur (MO) entraînant la bobine réceptrice (AV) de façon à garantir une vitesse de défilement constante de l'élément d'application (V), à détecter la fin de l'élément d'application (V) sur la bobine émettrice (VV) à partir des données relatives à la vitesse de la bobine émettrice (VV), qui sont délivrées par le capteur (H) , et à la suite de cela à arrêter le moteur (MO).

2. Dispositif pour l'application d'un agent séparateur selon la revendication 1, comportant une nappe servant d'élément d'application (V), qui a une épaisseur comprise entre 0,2 mm et 0,3 mm.

3. Dispositif pour l'application d'un agent séparateur selon la revendication 2, comportant une nappe en polyamide, en polyimide ou en Téflon.

4. Dispositif pour l'application d'un agent séparateur selon l'une des revendications 1 à 3, comportant une unité de commande (CON) qui détecte la fin de l'élément d'application (V), en comparant les données délivrées par le capteur (H) avec une plage de consigne dans laquelle les données doivent se trouver.

5. Dispositif pour l'application d'un agent séparateur selon l'une des revendications 1 à 4, dans lequel le capteur (H) comporte :
- un disque (HS), couplé coaxialement à l'axe (VVA) de la bobine émettrice (VV), et sur lequel sont agencés des aimants (HM) ou des capteurs à effet Hall (HL) qui suivent le mouvement de rotation de la bobine émettrice (VV) ; et
- un aimant (HM) ou un capteur à effet Hall (HL), agencé immobile par rapport aux aimants tournants (HM) ou aux capteurs à effet Hall tournants (HL) dans la zone d'influence de ceux-ci, qui peut être pressé contre une entretoise (HSS) dans la direction axiale.

6. Procédé pour commander la vitesse d'un élément d'application (V) pour appliquer un agent séparateur sur la surface d'un tambour de fixage (F) d'un appareil d'impression ou d'un copieur fonctionnant en duplication, dans lequel :
- l'élément d'application (V), se présentant sous la forme d'une bande de nettoyage et pouvant être mis en contact avec un tambour de fixage (F), est enroulé sur une bobine émettrice (VV) de laquelle il est déroulé vers une bobine réceptrice (AV) entraînée par un moteur,
- un capteur (H) mesure la vitesse de rotation de la bobine émettrice (VV), et
- une unité de commande (CON) détermine le diamètre de la bobine émettrice (VV) à partir de la vitesse de rotation mesurée par le capteur (H) et de la longueur de l'élément d'application (V), et commande un moteur (MO) entraînant la bobine réceptrice (AV) de façon à garantir une vitesse de défilement constante de l'élément d'application (V), à détecter la fin de l'élément d'application (V) sur la bobine émettrice (VV) à partir des données relatives à la vitesse de la bobine émettrice (VV), qui sont délivrées par le capteur (H), et à la suite de cela à arrêter le moteur (MO).
